# EUROPÄISCHE PATENTSCHRIFT

(11) **EP 0 192 978 B1**
(45) Veröffentlichungstag und Bekanntmachung des Hinweises auf die Patenterteilung: **11.05.1988**
(21) Anmeldenummer: 86101107.0
(22) Anmeldetag: 28.01.1986
(51) Int. Cl.: F02M 41/12

(54) **Kraftstoffeinspritzpumpe für Brennkraftmaschinen**
Fuel injection pump for internal-combustion engines
Pompe d'injection de combustible pour moteurs à combustion interne

(30) Priorität: 28.02.1985 DE 3507014
(43) Veröffentlichungstag der Anmeldung: 03.09.1986
(73) Patentinhaber: ROBERT BOSCH GMBH, 70442 Stuttgart (DE)
(72) Erfinder: Eheim, Franz, D-7000 Stuttgart 40 (DE); Pape, Werner, Dipl.-Ing., D-7037 Magstadt (DE)

(56) Entgegenhaltungen:
- DE-B- 1 039 309
- US-A- 3 220 217

## Beschreibung

### Stand der Technik

Die Erfindung geht aus von einer Kraftstoffeinspritzpumpe für Brennkraftmaschinen nach der Gattung des Patentanspruchs 1. Eine derartige Pumpe ist beispielsweise aus der DE-B-1 039 309 bekannt, bei der die Zwangslaufführung der Hubscheibe die gegenseitige starre Zuordnung der Druckrollen zu den Abfangrollen bewirkt. Um mit dieser Zuordnung einen funktionierenden Zwangslauf zu erreichen, müssten die zusammenwirkenden Teile völlig toleranzfrei gefertigt sein; ein in der Praxis nicht durchführbare Forderung.

### Vorteile der Erfindung

Mit der Kraftstoffeinspritzpumpe für Brennkraftmaschinen nach der Erfindung wird das im Stand der Technik dargelegte Problem der Zwangslaufführung mit technisch einfachen Mittel gelöst. Der Erfindung liegt der Gedanke zugrunde, die spielfreie Zwangslaufführung der Hubscheibe nur im unteren Totpunkt vorzusehen, was durch die Verschiebbarkeit des Gegenrollenrings gegen die Kraft einer Feder erzielt wird.

Vorteilhafte Weiterbildungen der Erfindung sind in den Unteransprüchen beschrieben. Aus schleiftechnischen Gründen ist der Mindestdurchmesser der Rollen 15 Millimeter, was sogenannte Hinterschneidungen an der Abfangnockenbahn ergibt und ein Abheben der Abfangrollen verursacht. Mit Anspruch 2 wird eine Verbindung der beiden Rollenlager vorgeschlagen, die einerseits spielarm ist und andererseits auch bei Tangentialbelastungen und Kippmomenten zu keinem Pressen der aufeinander gleitenden Flächen führt.

Eine günstige Anordnung der Abfangrollen am Gegenrollenring erfolgt mit Anspruch 5. Wird die Pumpe gemäss Anspruch 6 weitergebildet, so erreicht man einen platzsparenden Einbau des Zwangslauftriebwerks. Mit der Weiterbildung nach Anspruch 6 wird eine in axialer Richtung platzsparender Anordnung vorgeschlagen. Die gegenseitige Verspannung der Druckrollen und der Abfangrollen erreicht man mit technisch einfachen Mitteln durch Anspruch 7. Mit Anspruch 8 wird ein hartes Anschlagen des Gegenrollenringes an beiden Anschlagbolzen vermieden und dadurch das Geräusch gemindert.

Mit Anspruch 9 ist das Spiel zwischen den Rollen und der Hubscheibe justierbar. Wird die Kraftstoffeinspritzpumpe gemäss Anspruch 10 mit zwei translatorischen und zwei rotatorischen Freiheitsgraden weitergebildet, so lassen sich sogenannte Kolbenfresser mit Sicherheit vermeiden. Mit Anspruch 11 wird ein technisch einfacher Weg für die federelastische Verbindung des Verteilerkolbens mit der Hubscheibe gewiesen; eine platzsparende Anordnung der hierfür verwendeten Schraubendruckfeder erreicht man mit der Weiterbildung nach Anspruch 12.

### Zeichnung

Ein Ausführungsbeispiel der Erfindung ist in der Zeichnung dargestellt und in der folgenden Figurenbeschreibung näher erläutert. Es zeigen: Figur 1 abschnittsweise einen Achsialschnitt durch den Pumpenverband einer als Verteilereinspritzpumpe ausgeführten Kraftstoffeinspritzpumpe für Brennkraftmaschinen in natürlicher Grösse; Figur 2 einen Achsialschnitt durch das Gegenrollenlager in natürlicher Grösse; Figur 3 eine Seitenansicht des Gegenrollenringes in natürlicher Grösse; und Figur 4 das Beschleunigungsdiagramm der Hubscheibe während eines Hubes des Verteilerkolbens; und Figur 5 die Phasen 2 bis 4 des Beschleunigungsdiagrammes in Figur 4.

### Beschreibung des Ausführungsbeispieles

Eine als sogenannte Verteilereinspritzpumpe ausgeführte Kraftstoffeinspritzpumpe für Brennkraftmaschinen hat eine in einem Gehäuse 10 gelagerte Antriebswelle 11 mit zwei Klauen 12, die in eine Kreuzscheibe 13 eingreifen; in diese greifen zwei Klauen 14 einer Hubscheibe 15 ein, die durch eine Kreuzschleifenkupplung die Drehbewegung der Antriebswelle 11 auf einen Verteilerkolben 17 übertragen.

Ein Zwischenglied 18 der Kreuzschleifenkupplung hat zwei um 90 Grad versetzte Schubgelenke 19, 20, wobei das erste Schubgelenk 19 mit dem Verteilerkolben 17 und das zweite Schubgelenk 20 mit der Hubscheibe 15 zusammenwirken. Dabei bilden jedes Schubgelenk 19, 20 eine Nut im Verteilerkolben 17 bzw. in der Hubscheibe 15 und ein in die Nut eingreifender Wulst des Zwischengliedes 18.

Der Verteilerkolben 17 hat einen eine Schulter bildenden Ringbund 25, an dem sich dereine Endabschnitt eines Federtellers 22 abstützt und an dessen anderem Endabschnitt eine Schraubendruckfeder 23 anliegt, die sich an einem Stützring 24 abstützt; dessen Stützlage sichert ein Sprengring 21, der an einer Innenwandung 26 einerAussparung 27 festklemmt. Die Aussparung 27 ist topfartig und in der Stirnseite der Hubscheibe 15 ausgespart. Die Vorspannung der Schraubendruckfeder 23 hält den Verteilerkolben 17 an das Zwischenglied 18 der Kreuzschleifenkupplung gedrückt.

Ein im Gehäuse 10 um die Achse 31 teilweise schwenkbarer Rollenring 28 hat einen sich an einer gehäusefesten Axialschulter 30 abstützenden Aussenring 29 und einen Innenring 32 mit jeweils vier um 90 Grad winkelversetzten Stirnschlitzen 34, in die vier nicht sichtbare Achsbolzen mit jeweils einer Druckrolle 33 eingesetzt sind.

Ein Gegenrollenring 35 (auch Figur 2) ist bezüglich der Achse 31 koaxial angeordnet und hat einen Haltering 36, an dem sich zwei einander diametral gegenüberliegende Stege 37 anschliessen, wobei jeder Steg 37 radial nach aussen weist und eine Anschlagfläche 38 bildet. An jedem Steg 37 setzt sich eine bezüglich des Verteilerkolbens 17 achsparallele Schiene 39 fort, die an der Innenwandung des Gehäuses 10 geführt ist.

Im Haltering 36 und in beiden Schienen 39 ist bezüglich der Achse 31 und in radialer Richtung ein Achsbolzen 40 mit einer Abfangrolle 41 befestigt. Der Endabschnitt beider Schienen 39 ist als Feder 42 ausgebildet, und in der Stirnkante 43 des Rollenringes 28 sind zwei diametral gegenüberliegende Nuten 44 ausgespart, die mit den Federn jeweils eine Nut-Feder-Verbindung bilden. Hierdurch ist der Gegenrollenring 35 mit dem Rollenring 28 gekuppelt und bezüglich diesem in Hubrichtung des Verteilerkolbens 17 verschiebbar.

Die Hubscheibe 15 hat eine Drucknockenbahn 45 und gegenüberliegend eine Auffangnockenbahn 46, die gegeneinander winkelversetzt und bezüglich des Verteilerkolbens 17 koaxial sind. Hierbei wälzt sich die Drucknockenbahn 45 auf den Druckrollen 33 ab, und die Auffangnockenbahn 46 in gleicher Weise auf den Abfangrollen 41.

Eine erste und zweite Buchse 48 sind einander diametral gegenüberliegend und bezüglich der Achse 31 parallel angeordnet. Ein Zapfen 49 der Buchse 48 ist in einer Bohrung 50 des Gehäuses 10 eingesetzt und hat eine Ringschulter 51. Auf den Zapfen 49 sind Ausgleichsscheiben 52 aufsteckbar, wodurch der Abstand zwischen der Ringschulter 51 und dem Gehäuse 10 in axialer Richtung veränderbar ist. In einem konzentrischen Sackloch 53 der Buchse 48 ist ein Anschlagbolzen 54 eingesteckt, der gegen den Druck einer Schraubendruckfeder 55 verschiebbar ist und dessen Federweg durch einen Querstift 56 der Buchse 48 begrenzt wird.

Auf einer stirnseitig im Durchmesser verjüngten Hülse 57 der Buchse 48 ist ein Tellerfederpaket 58 aufgesteckt, dessen Federweg über die Stirnseite der Hülse 57 hinausragt. Der Anschlagbolzen 54 hat einen Kopf 60, der mit der Anschlagfläche 38 des Gegenrollenringes 35 zusammenwirkt und den Federweg das Tellerfederpaket 58 begrenzt.

Die Zwanglaufführung der Hubscheibe 15 zwischen den Druckrollen 33 und den Abfangrollen 41, die einen Drehhub des Verteilerkolbens 17 bewirkt, erfolgt anhand der Figuren 4 und 5 folgendermassen:

Die Hubscheibe 15 stützt sich während der Beschleunigungsphase 1 (Beschleunigungsdiagramm 62) an den Druckrollen 33 ab und ist von den Abfangrollen 41 abgehoben. Beim Weiterdrehen gemäss Pfeil 61 der Hubscheibe 15 durchläuft diese die Verzögerungsphase 2 vor OT und stützt sich dabei an den Abfangrollen 41 ab, die den Einfederungsweg der Schraubendruckfedern 55 bis zum Anschlagen an das Tellerfederpaket 58 durchlaufen. In dieser Phase ist die Hubscheibe 15 von den Druckrollen 33 abgehoben. Diese Zuordnung behält die Hubscheibe 15 während der Verzögerungsphase 3 bis OT bei. Während der Beschleunigungsphase 4 nach OT hebt die Hubscheibe 15 von den Abfangrollen 41 ab und schlägt infolge der Trägheitskräfte auf den Druckrollen 33 auf. Spätestens bei Beginn 63 des UT (unterer Totpunkt) sind die Abfangrollen 41 durch die Schraubendruckfedern 55 an die Abfangnockenbahn 46 angedrückt. Mithin liegen die Druckrollen 33 und die Abfangrollen 41 an den zusammenwirkenden Nockenbahnen 45 bzw. 46 während des Durchganges des Verteilerkolbens 17 im UT an.

## Patentansprüche

1. Kraftstoffeinspritzpumpe für Brennkraftmaschinen mit einem in einem Zylinder des Gehäuses der Pumpe einen Drehhub ausführenden Verteilerkolben (17), der entsprechend seinen Hub- und Förderphasen Kraftstoff den Zylindern der Brennkraftmaschine zuführt, und mit einer durch eine Welle (11) antreibbaren Hubscheibe (15), die eine Drucknockenbahn (45) sowie eine Abfangnockenbahn (46) aufweist, und mit mehreren am Gehäuse axial sich abstützenden Druckrollen (33), die in einem Rollenring (28) gelagert sind, -sowie Abfangrollen (41), die in einem Gegenrollenring (35) gelagert sind, wobei beide Rollenringe sich am Gehäuse (10) axial abstützen, auf welchen Rollen die Nockenbahnen sich abwälzen und hierdurch eine den Drehhub bewirkende Führung der Hubscheibe (15) herbeiführen, dadurch gekennzeichnet, dass auf den Gegenrollenring (35) die Kraft wenigstens einer Feder (55) einwirkt, durch die der Gegenrollenring (35) um einen durch einen Anschlag (57, 58, 60) bestimmten, ein Spiel definierenden Betrag verschiebbar ist.

2. Pumpe nach Anspruch 1, dadurch gekennzeichnet, dass der Rollenring (28) mit den Druckrollen (33) und der Gegenrollenring (35) mit den Abfangrollen (41) durch eine Nut-Feder-Verbindung (42/44) in Hubrichtung des Verteilerkolbens (17) miteinander gekuppelt sind.

3. Pumpe nach Anspruch 2, dadurch gekennzeichnet, dass der Gegenrollenring (35) mindestens zwei bezüglich des Verteilerkolbens (17) achsparallele Schienen (39) aufweist, die an der Innenwandung des Gehäuses (10) geführt sind, und dass der Rollenring (28) und die Schiene (39) die Nut-Feder-Verbindung (42/44) bilden.

4. Pumpe nach Anspruch 3, dadurch gekennzeichnet, dass der Endabschnitt der Schiene (35) als Feder (42) ausgebildet ist und dass die Stirnkante (43) des Rollenringes (28) beide Nuten (44) aufweist.

5. Pumpe nach Anspruch 3 oder 4, dadurch gekennzeichnet, dass die Schiene (39) über einen Steg (37) an einem Haltering (36) angeformt ist und dass in der Schiene (39) und im Haltering (36) die Abfangrolle (41 ) befestigt ist.

6. Pumpe nach einem der vorgenannten Ansprüche, dadurch gekennzeichnet, dass die Drucknockenbahn (45) und die Abfangnockenbahn (46) gegeneinander winkelversetzt und bezüglich des Verteilerkolbens (17) koaxial angeordnet sind.

7. Pumpe nach Anspruch 5 oder 6, dadurch gekennzeichnet, dass der Steg (37) der Schiene (39) als Anschlagfläche (38) ausgebildet ist, die mit einem am Gehäuse (10) abgestützten Anschlagbolzen (54) zusammenwirkt, der einen Kopf (60) aufweist und in einer am Pumpengehäuse ortsfest abstützenden Buchse (48) geführt ist, deren Stirnseite als Anschlag für den Kopf (60) dient, und dass die das Anliegen der Abfangrollen (41 ) an der Abfangnockenbahn (46) bewirkende Federkraft eine Druckfeder - insbesondere eine Schraubendruckfeder (55) - bewirkt, die zwischen dem Anschlagbolzen (54) und dem Gehäuse (10) angeordnet ist.

8. Pumpe nach Anspruch 7, dadurch gekennzeichnet, dass die Buchse (48) eine im Durchmesserverjüngte Hülse (57) hat, auf der eine Druckfeder - insbesondere ein Tellerfederpaket (58) - aufgesteckt ist, dessen Federweg über die Stirnseite in der Hülse (57) hinausragt und als Anschlag für den Kopf (60) des Anschlagbolzens dienen.

9. Pumpe nach Anspruch 7 oder 8, dadurch gekennzeichnet, dass die Buchse (48) einen in einer Bohrung (50) des Gehäuses (10) eingesetzten Zapfen (49) und eine Ringschulter (51) aufweist und dass durch auf den Zapfen (49) aufgesteckte Ausgleichsscheiben (52) der Abstand zwischen der Ringschulter (51 ) und dem Gehäuse (10) veränderbar ist.

10. Pumpe nach einem der vorgenannten Ansprüche, dadurch gekennzeichnet, dass der Verteilerkolben (17) und die Hubscheibe (15) durch eine Kreuzschleifenkupplung verbunden sind, deren Zwischenglied (18) zwei um 90 Grad versetzte Schubgelenke (19, 20) aufweist, wobei das eine Schubgelenk (19) mit dem Verteilerkolben (17) und das andere Schubgelenk (20) mit der Hubscheibe (15) zusammenwirken.

11. Pumpe nach Anspruch 10, dadurch gekennzeichnet, dass eine Druckfeder- insbesondere eine Schraubendruckfeder (23) -den Verteilerkolben (17) an das Zwischenglied (18) der Kreuzschleifenkupplung (16) gedrückt hält.

12. Pumpe nach Anspruch 11, dadurch gekennzeichnet, dass die Stirnseite der Hubscheibe (15) eine topfartige Aussparung (27) aufweist und dass die Schraubendruckfeder (23) sich zum einen an der Innenwandung (26) der Aussparung (27) und zum andern am einen Endabschnitt eines Federtellers (22) abstützt, dessen anderer Endabschnitt an einer Schulter- insbesondere an einem Ringbund (25) des Verteilerkolbens (17) - anliegt.

## Claims

1. Fuel injection pump for internal-combustion engines with a distributor piston (17), which executes a rotary stroke in a cylinder of the casing of the pump and feeds fuel to the cylinders of the internal-combustion engine according to its stroke and delivery phases and with a cam plate (15), which can be driven by a shaft (11) and has a pressure cam (45) and an interception cam (46), and with a plurality of pressure rollers (33), which are supported axially on the casing and are mounted in a roller ring (28) and of interception rollers (41), which are mounted in a counter-roller ring (35), both roller rings being supported axially on the casing (10), on which rollers the cams roll and thereby bring about a guidance of the cam plate (15) effecting the rotary stroke, characterized in that the force of at least one spring (55) acts on the counter-roller ring (35), by which force the counter-roller ring (35) can be displaced by an amount determined by a stop (57, 58, 60) and defining a play.

2. Pump according to Claim 1, characterized in that the roller ring (28) is coupled with the pressure rollers (33) and the counter-roller ring (35) is coupled with the interception rollers (41 ) by a tongue-and-groove connection (42/44) in stroke direction of the distributor piston (17).

3. Pump according to Claim 2, characterized in that the counter-roller ring (35) has at least two rails (39), which are axially parallel with respect to the distributor piston (17) and are guided on the inner wall of the casing (10), and in that the roller ring (28) and the rail (39) form the tongue-and-groove connection (42/44).

4. Pump according to Claim 3, characterized in that the end section of the rail (35) is designed as a spring (42) and in that the front edge (43) of the roller ring (28) has both grooves (44).

5. Pump according to Claim 3 or 4, characterized in that the rail (39) is integrally attached to a retaining ring (36) via a web (37) and in that the interception roller (41 ) is fixed in the rail (39) and in the retaining ring (36).

6. Pump according to one of the preceding claims, characterized in that the pressure cam (45) and the interception cam (46) are angularly offset from each other and are arranged coaxially with respect to the distributor piston (17).

7. Pump according to Claim 5 or 6, characterized in that the web (37) of the rail (39) is designed as a stop surface (38), which interacts with a stop bolt (54) which is supported on the casing (10), has a head (60) and is guided in a bush (48) supported fixedly on the pump casing, the face of which bush serves as stop for the head (60), and in that a compression spring-in particular helical compression spring (55) - which is arranged between the stop bolt (54) and the casing (10) effects the spring force effecting the bearing of the interception rollers (41 ) against the interception cam (46).

8. Pump according to Claim 7, characterized in that the bush (48) has a sleeve (57) which is tapered in diameter and on which a compression spring-in particular a disc spring assembly (58) - is fitted, the spring travel of which projects beyond the face in the sleeve (57) and serves as a stop for the head (60) of the stop bolt.

9. Pump according to Claim 7 or 8, characterized in that the bush (48) has a neck (49) inserted in a bore (50) of the casing (10) and an annular shoulder (51), and in that, due to shims (52) fitted on the neck (49), the distance between the annular shoulder (51) and the casing (10) is variable.

10. Pump according to one of the preceding claims, characterized in that the distributor piston (17) and the cam plate (15) are connected by a cross-slider coupling, the intermediate link (18) of which has two thrust joints (19, 20), offset by 90 degrees, the one thrust joint (19) interacting with the distributor piston (17) and the other thrust joint (20) interacting with the cam plate (15).

11. Pump according to Claim 10, characterized in that a compression spring-in particular a helical compression spring (23) - keeps the distributor piston (17) pressed against the intermediate link (18) of the cross-slider coupling (16).

12. Pump according to Claim 11, characterized in that the face of the cam plate (15) has a pot-like recess (27), and in that the helical compression spring (23) is supported on the one hand on the inner wall (26) of the recess (27) and on the other hand on an end section of a spring plate (22), the other end section of which bears against a shoulder- in particular against an annular collar (25) of the distributor piston (17).

## Revendications

1. Pompe d'injection de combustible pour moteurs à combustion interne, avec un piston distributeur (17) accomplissant dans un cylindre du boîtier de la pompe une course rotative, et qui, d'une façon correspondant à ses phases de course et de refoulement, fournit du combustible aux cylindres du moteur à combustion interne et avec un disque (15) à réglage de course susceptible d'être entraîné par un arbre (11 ) et qui comporte un chemin de cames de refoulement (45) ainsi qu'un chemin de cames d'arrêt (46), et avec plusieurs galets de refoulement (33), prenant axialement appui sur le boîtier et qui sont montés sur un anneau de galets (28), ainsi qu'avec des galets d'arrêt (41 ) qui sont montés dans un anneau de galets antagonistes (35), ces deux anneaux de galets prenant axialement appui sur le boîtier, tandis que les chemins de cames se déplacent sur ces galets et assurent ainsi une commande du disque (15) à réglage de course déterminant sa course rotative, pompe caractérisée en ce que l'action d'au moins un ressort (55) s'exerce sur l'anneau de galets antagoniste (35), action grâce à laquelle cet anneau de galets antagoniste (35) est susceptible d'être déplacé d'une quantité déterminée par une butée (57; 58, 60) et qui définit un jeu.

2. Pompe selon la revendication 1, caractérisée en ce que l'anneau de galets (28) avec les galets de refoulement (33), et l'anneau de galets antagoniste (35) avec les galets d'arrêt (41 ) sont couplés entre eux, dans la direction de déplacement du piston distributeur (17), par une liaison ressort-encoche (42, 44).

3. Pompe selon la revendication 2, caractérisée en ce que l'anneau de galets antagoniste (35) comporte au moins deux barrettes (39) parallèles à l'axe du piston distributeur (17) et qui sont guidées contre la paroi interne du boîtier (10), l'anneau de galets (28) et les barrettes (39) constituant la liaison ressort-encoche (42, 44).

4. Pompe selon la revendication 3, caractérisée en ce que la partie terminale des barrettes (39) constitue un ressort (42), tandis que le bord frontal (43) de l'anneau de galets (28) comporte deux encoches (44).

5. Pompe selon la revendication 3 ou 4, caractérisée en ce que les barrettes (39) sont façonnées, par l'intermédiaire d'une traverse (37), sur un anneau de maintien (36), et que les galets d'arrêt (41 ) sont fixés sur les barrettes (39) et l'anneau de maintien (36).

6. Pompe selon une des précédentes revendications, caractérisée en ce que le chemin des cames de refoulement (45) et le chemin des cames d'arrêt (46) sont décalés angulairement l'un par rapport à l'autre et disposés coaxialement par rapport au piston distributeur (17).

7. Pompe selon la revendication 5 ou 6, caractérisée en ce que la traverse (37) de la barrette (39) constitue une surface de butée (38) qui coopère avec un goujon de butée (54) prenant appui sur le boîtier (10), ce goujon comportant une tête (60) et étant guidé dans une douille (48) prenant appui à poste fixe sur le boîtier de la pompe et dont la face frontale sert de butée pour la tête (60), tandis qu'un ressort de pression, notamment un ressort de pression hélicoïdal (55), disposé entre le goujon de butée (54) et le boîtier (10), exerce l'effort élastique assurant l'application des galets d'arrêt (41) contre le chemin des cames d'arrêt (46).

8. Pompe selon la revendication 7, caractérisée en ce que la douille (48) a une partie (57) réduite en diamètre, sur laquelle est enfilé un ressort de pression, notamment un paquet de rondelles Bel- leville (58) dont la course élastique s'étend au-delà de la face frontale sur la partie (57) et qui sert de butée pour la tête (60) du goujon de butée.

9. Pompe selon la revendication 7, caractérisée en ce que la douille (48) comporte un téton (49) inséré dans un perçage (50) du boîtier (10) et un épaulement annulaire (51), et que, grâce à des rondelles de compensation (52) enfilées sur le téton (49), la distance entre l'épaulement annulaire (51 ) et le boîtier (10) est susceptible d'être modifiée.

10. Pompe selon une des précédentes revendications, caractérisée en ce que le piston distributeur (17) et le disque (15) à réglage de course sont reliés par un accouplement à glissières en croix, dont l'organe intermédiaire (18) comporte deux articulations à glissière (19, 20) décalées de 90°, l'une (19) de ces articulations coopérant avec le piston distributeur (17) et l'autre articulation à glissière (20) coopérant avec le disque (15) de déplacement du piston.

11. Pompe selon la revendication 10, caractérisée en ce qu'un ressort de pression, notamment un ressort de pression hélicoïdal (23), maintient le piston distributeur (17) en poussée contre l'organe intermédiaire (18) de l'accouplement à glissières en croix (16).

12. Pompe selon la revendication 11, caractérisée en ce que la face frontale du disque de déplacement du piston comporte un évidement (27) en forme de cuvette et que le ressort de pression hélicoïdal (23) prend appui, d'une part, contre la paroi interne (26) de l'évidement (27) et, d'autre part, contre une partie terminale d'une coupelle à ressort (22), dont l'autre partie terminale s'applique contre un épaulement, notamment contre un bandeau annulaire (25) du piston distributeur (17).
